# EUROPÄISCHE PATENTSCHRIFT

(11) **EP 0 628 431 B1**
(45) Veröffentlichungstag und Bekanntmachung des Hinweises auf die Patenterteilung: **18.06.1997**
(21) Anmeldenummer: 94108562.3
(22) Anmeldetag: 16.11.1989
(51) Int. Cl.: B42D 15/10

(54) **Mehrschichtiger Aufzeichnungsträger und Verfahren zum Beschriften eines mehrschichtigen Aufzeichnungsträgers**
Multilayer record carrier and process for marking a multilayer record carrier
Support d'enregistrement fait de plusieurs couches et procédé d'écriture sur un support d'enregistrement

(30) Priorität: 02.12.1988 DE 3840729
(43) Veröffentlichungstag der Anmeldung: 14.12.1994
(62) Teilanmeldung aus: 89121237.5
(73) Patentinhaber: GAO Gesellschaft für Automation und Organisation mbH, D-81369 München (DE)
(72) Erfinder: Merkle, Hansjürgen, D-8000 München (DE); Lass, Joseph, D-8000 München (DE); Killar, Wolfgang, D-8000 München (DE); Hierweger, Alexander, D-8183 Rottach-Egern (DE); Lob, Erwin, D-8000 München (DE)
(74) Vertreter: Klunker . Schmitt-Nilson . Hirsch

(56) Entgegenhaltungen:
- EP-A- 0 059 856
- DE-A- 3 048 733
- FR-A- 2 449 930
- FR-A- 2 496 936

## Beschreibung

Die Erfindung betrifft einen Aufzeichnungsträger gem. dem Oberbegriff des Anspruchs 1, insbesondere eine Ausweiskarte sowie Verfahren zum Beschriften eines derartigen Aufzeichnungsträgers.

Im speziellen Fall handelt es sich bei den hier in Rede stehenden Aufzeichnungsträgern um Ausweiskarten, z. B. Scheckkarten, Kreditkarten, Berechtigungskarten oder auch Visitenkarten und dergleichen. Derartige Ausweiskarten haben ein durch Normen vorgegebenes Format und besitzen in der Regel einen Mehrschichtaufbau. Auf einer Seite der Karte sind z. B. durch Druck oder fotografisch allgemeine Informationen, z. B. der Name eines Kreditinstituts, einer Organisation oder dergleichen, dargestellt sowie gegebenenfalls ein Sicherheitsdruckbild (Guillochemuster), das auf die Kartenoberfläche oder in das Innere der Karte eingebracht ist. Darüber hinaus sind die benutzerbezogenen Informationen wie Name des Karteninhabers, Kundennummer, Kontonummer, Kartennummer oder dergleichen eingebracht.

Für die farbliche Beschriftung mehrschichtiger Ausweiskarten wurde bereits vorgeschlagen (DE-PS 30 48 733), unterschiedlich farbige Schichtbereiche übereinander vorzusehen, wobei das Absorptionsverhalten und die Verdampfungspunkte der einzelnen Farbschichten so gewählt sind, daß durch entsprechende Steuerung der Laserstrahlintensität eine selektive Farbschichtabtragung erreicht wird. Die äußerste Farbschicht wird also bei geringeren Laserstrahlintensitäten abgetragen als die tieferliegenden Farbschichten.

Derartige Ausweiskarten weisen zwar bereits einen verbesserten Schutz gegen Fälschung und Verfälschung auf. Es besteht jedoch weiterhin das Bedürfnis, solche Aufzeichnungsträger, insbesondere im Hinblick auf ihre Fälschungssicherheit noch weiter zu verbessern, so daß der Erfindung die Aufgabe zugrunde liegt, eine Aufzeichnungsträger und ein Verfahren zu seiner Beschriftung anzugeben, bei dem die Fälschungssicherheit erheblich erhöht ist.

Die Lösung dieser Aufgabe ist in den unabhängigen Patentansprüchen angegeben.

Im Stand der Technik reagiert die obere erste Schicht eines mehrschichtigen Aufzeichnungsträgers auf den auftreffenden Laserstrahl und wird abgetragen, um die darunterliegende zweite Schicht freizulegen und deren Farbe unter allen Betrachtungswinkeln sichtbar zu machen. Bei dem erfindungsgemäßen Aufzeichnungsträger hingegen ist eine Oberfläche so strukturiert, daß mit Hilfe eines Laserstrahls Informationen so eingebracht werden können, daß diese - vom jeweiligen Betrachtungswinkel abhängig - unterschiedliche Erscheinungsformen zeigen.

Neben dem betrachtungswinkelabhängigen Effekt, der an sich bereits die Fälschungssicherheit des Datenträgers erheblich steigert, weist ein derartiger Datenträger auch den Vorteil auf, daß die mit Hilfe eines Laserstrahls eingebrachten Beschriftungen mit einfachen mechanischen Mitteln, wie etwa durch mechanische Gravurverfahren, nicht erreicht werden können.

Interessante optische Wirkungen lassen sich erreichen, wenn die Reliefstruktur durch einen Aufdruck z. B. über Stahltiefdruck entsteht oder eine Reliefstruktur aufgeprägt wird, die sich über die darüberliegenden Schichten fortsetzt Diese reliefartigen Oberflächen lassen sich in gleicher Weise wie glatte Oberflächen gemäß dem erfindungsgemäßen Verfahren beschriften. Insbesondere hier kommt die Fälschungssicherheit der Lasergravur (-beschriftung) besonders zum Tragen, da sich derartige Strukturen über die an sich bekannte mechanische Gravur mittels Stichel nicht in dieser einfachen Form beschriften lassen.

Wird der Laserstrahl dabei unten einem spitzen Winkel auf diese reliefartig verformte Oberfläche gerichtet, so verändern die aufgezeichneten Informationen ihr Erscheinungsbild in Abhängigkeit des Betrachtungswinkels und sind im Extremfall nur von der Seite, von der die Aufzeichnung erfolgt, sichtbar.

Das Beschriften eines Aufzeichnungsträgers mit einem Laserstrahl, der zu dem Aufzeichnungsträger einen spitzen Winkel bildet, ist besonders wirkungsvoll, wenn der Aufzeichnungsträger mit einer Prägestruktur in Form von beispielsweise einer Wellblechstruktur, Halbzylindern, Halbkugeln, Linsenelementen oder dergleichen vergehen ist. Man kann dann nämlich zunächst den Laserstrahl in einer bestimmten Richtung unter einem bestimmten Winkel bezüglich der Ebene des Aufzeichnungsträgers über die Prägestruktur führen. Dabei werden nur die dem Laserstrahl zugewandten "Hänge" dieser Prägestruktur beschriftet. Dreht man den Aufzeichnungsträger anschließend in seiner Ebene und führt den Laserstrahl anschließend in unter dem gleichen oder anderem spitzen Winkel über die Prägestruktur, so werden die "Hänge" der Prägestruktur einmal von der einen und einmal von der anderen Seite mit dem Laserstrahl beschriftet, wobei entsprechend der Beschriftungsrichtung sich ein anderes Bild bei Betrachtung aus der entsprechenden Richtung ergibt, wenn die verschiedenen Seiten der Prägestruktur entsprechend gestaltet sind. Man hat hierdurch also die Möglichkeit, verschiedene Bilder für verschiedene Blickrichtungen auf opaken Flächen zu erzeugen, wobei diese Bilder auch abhängig vom Betrachtungswinkel getrennt voneinander betrachtet werden können oder sich mit senkrechtem Betrachtungwinkel zu einem Bild ergänzen.

Im folgenden werden Ausführungsbeispiele der Erfindung anhand der Zeichnung näher erläutert. Es Zeigen:
- Fig. 1: eine Skizze, die den Stand der Technik veranschaulicht,
- Fig. 2: eine Ausführungsform eines Aufzeichnungsträgers im Querschnitt,
- Fig. 3: einen unter einem spitzen Winkel beschrifteten Aufzeichnungsträger,
- Fig. 4: eine Skizze, die das Abtasten eines mit einer Prägestruktur versehenen Aufzeichnungsträgers mit einem Laserstrahl unter einem spitzen Winkel veranschaulicht und
- Fig. 5: eine Draufsicht auf eine Ausweiskarte mit verschiedenen Reliefstrukturen.

Fig. 1 zeigt im Querschritt einem Teil einer bekannten Ausweiskarte (DE-OS 30 48 735), bei der es sich hier z. B. um eine Scheckkarte handeln kann. Auf einer Grundschicht A sind zwei Farbschichten B und C aufgebracht. Der besseren Anschaulichkeit halber sind die Kartenschichten in dieser und in den folgenden Figuren in nicht maßstabsgetreuer Form dargestellt. Diese beiden Farbschichten unterscheiden sich in ihrer Farbe und in ihren Absorptionseigenschaften und Verdampfungspunkten. Da die Schichtdicken an verschiedenen Stellen nicht immer exakt einheitlich sind, sondern in gewissen Grenzen schwanken und die Verdampfungspunkte in der Regel relativ dicht beeinander liegen, ist die Dosierung der Laserstrahlintensität für die Freilegung der jeweils gewünschten Farbschicht ein Problem. Vorzugsweise werden daher die Schichten in mehreren Bestrahlungsvorgängen mit entsprechend geringer Intensität schrittweise abgetragen, um gezielt eine Schicht freizulegen und nicht in ungewollter Weise eine unvollständige oder vollständige Abtragung zusammen mit weiteren Schichten zu bewirken. So werden zum Freilegen beispielsweise der Farbschicht B mehrere, z. B. zwei, Beschriftungsschritte (D, E) zum Entfernen eines Bereichs in der Schicht C durchgeführt. Dann werden gegebenenfalls weitere Beschriftungsschritte (F, G) zum Entfernen einer Stelle der Schicht B durchgeführt. Auf diese Weise werden im mehreren Verfahrensschritten mehrfarbige Darstellungen erzeugt.

In Fig. 2 sind auf einer Grundschicht 31 in die Zeichenebene hineinlaufenden Prägungen 34 vorhanden, auf der Außenseite befindet sich eine durchgehende erste Farbschicht 33, die Laserlicht kaum absorbiert, und unterhalb der ersten Farbschicht 33 befindet sich eine zweite Farbschicht 32 (diese kann auch transparent sein), die das Laserlicht absorbiert. Durch Abtastung mit einem Laserstrahl werden einzelne Bereiche der Farbschichten 32 und 33 entfernt. Man kann die zweite Farbschicht 32 auch nur bis zu einer bestimmten Tiefe abtragen, so daß deren Farbe sichtbar ist oder durch eine transparente, in oben beschriebener Form durch Pigmentbeimischung sensibilisierte Lackschicht ersetzen. Im letzten Fall ist in den beschrifteten Bereichen dann die Oberseite der Grundschicht 31 bzw. der Prägungen 34 sichtbar.

In Fig. 3 trifft der Laserstrahl unter spitzem Winkel auf die Ausweiskarte, wie dies in Fig. 3 durch die Pfeile P dargestellt ist. Der Aufbau der Harte nach Fig. 3 ähnelt im Prinzip dem Aufbau nach Fig. 2. Durch das schräge Bestrahlen mit Laserlicht werden aber nur die der Lichtquelle zugewandten Schrägflächen 35 der Prägungen 34 "beschriftet", während die der Lichtquelle abgewandten Schrägflächen 36 kaum oder überhaupt nicht vom Laserlicht beeinflußt werden.

Durch den spitzen Winkel zwischen einfallendem Laserstrahl und Ausweiskarten-Ebene erreicht man, daß von der einen Seite her (von links in Fig. 3) durchgehend die äußere Farbschicht 33 sichtbar ist, während von der anderen Seite her (rechts in Fig. 3) vornehmlich die durch die Beschriftung mit Laserlicht freigelegten Bereiche sichtbar sind.

Fig. 4 zeigt eine andere Darstellung einer mit einer Prägestruktur 42 (Wechselfeldform) versehenen Schicht 41. Über dieser Grundschicht 41 befindet sich nach dem vorgenannten erfindungsgemäßen Aufbau z. B. eine transparente, thermisch abbaubare Lackschicht 45 und darauf eine äußere Farbschicht 46. Nun wird der Aufzeichnungsträger entsprechend der Pfeilrichtung in einem spitzen Winkel von einem Laserstrahl abgetastet, so daß z. B. linienförmig der Untergrund 41 auf den in Fig. 3 dargestellten und dem Laser zugewandten Schrägflächen 35 der Prägestruktur 42 freigelegt wird. Bei einem z. B. linienförmigen Aufzeichnungsvorgang werden aufgrund der Abschattung durch die Prägestrukturen nur Abschnitte 44 a b, c in einer Abtastlinie 44 freigelegt. Man erhält dadurch ein richtungsabhängiges Bild, das kopiertechnisch oder fotografisch in dieser Form nicht nachbildbar ist.

Wird der Aufzeichnungsträger anschließend um 180° gedreht oder der Laserstrahl entsprechend umgelenkt, so kann sich ein weiterer Beschriftungsvorgang anschließen, im Rahmen dessen auf die gegenüberliegenden Schrägflächen 36 der Prägestruktur ein anderes Bild gegebenenfalls in anderer Farbe durch Freilegen tieferliegender Schichten eingebracht wird (nicht dargestellt).

Wie in Fig. 5 gezeigt ist, kann man derartig optisch variierende Bilder auf eine Ausweiskarte 50 großflächig aufbringen, indem man die gesamte Karte mit beispielsweise einzelnen, die Karte durchziehenden Prägelinien 51 versieht, die im wesentlichen einer fest vorgegebenen Richtung folgen. Man kann aber auch nur einen Teilbereich der Karte mit einer Prägestruktur 52 versehen, wobei die Prägestrukturen, wie in Fig. 4 gezeigt, direkt aneinander angrenzend in kontinuierlicher Form vorliegen. Dieser Bereich kann z. B. aus verschiedenen Richtungen mit unterschiedlichen Bildmotiven beschriftet werden, die wiederum nur aus der jeweiligen Aufzeichnungsrichtung getrennt gesehen werden können und sich bei senkrecher Betrachtung zu einem Bild ergänzen können.

Durch die beschriebenen Ausführungsbeispiele wird die Fälschungssicherheit der Ausweiskarte erheblich erhöht. Solche Gravuren, die sich aufgrund der erfindungsgemäßen Maßnahme des Entfernens von Teilbereichen einer oberen Farbschicht als äußerst scharfrandige Beschriftungsbereiche auf einer unebenen Oberfläche zeigen, lassen sich mit einfachen Mitteln durch mechanische Gravurmittel nicht erreichen.

Prinzipiell ist die Erstellung derartiger "Bilder mit Richtungseffekt" durch Beschriftung von Reliefstrukturen unter spitzem Einstrahlwinkel auch mit herkömmlichen Kartenaufbauten, wie z. B. in Fig. 1 gezeigt, möglich, Die Karten können aber auch nur eine einfache opake, strukturierte Oberfläche oder Oberflächenbeschriftung aufweisen, die sich unter Einwirkung eines Laserstrahls verfärbt. Die Informationen werden dabei nicht durch Abtragung von Schichten und Freilegung tieferliegender, farblich kontrastierenden Schichten erzeugt, sondern durch direkte farbliche Veränderung einer äußeren Kunststoff- oder Farbschicht.

## Patentansprüche

1. Aufzeichnungsträger, insbesondere Ausweiskarte, mit einer äußeren Schicht oder Beschichtung, die sich unter Einwirkung eines Laserstrahls in ihrer Farbe oder ihrem Kontrast zur Umgebung sichtbar verändert, dadurch **gekennzeichnet,** daß zumindest diese Schicht eine Reliefstruktur, Vorzugsweise in Form von Halbzylinderelementen, Halbkugelelementen, wellblechähnlichen Strukturen oder dergleichen aufweist, und daß mittels eines Laserstrahls Informationen unter einem spitzen Winkel zur Aufzeichnungsträgerebene im Bereich dieser Reliefstruktur aufgezeichnet sind, wobei die der Aufzeichnungsrichtung zugewandten Schrägflächen der Reliefstruktur gegenüber den dazu abgewandten Schrägflächen unterschiedlich beschriftet sind, so daß die so aufgezeichneten Informationen - vom jeweiligen Betrachtungswinkel abhängig - unterschiedliche Erscheinungsformen zeigen.

2. Verfahren zum Beschriften eines Aufzeichnungsträgers, insbesondere einer Ausweiskarte, mit einer äußeren Schicht oder Beschichtung, die sich unter Einwirkung eines Laserstrahls in ihrer Farbe oder ihrem Kontrast zur Umgebung sichtbar verändert, dadurch **gekennzeichnet,** daß zumindest in diese Schicht eine Reliefstruktur, vorzugsweise in Form von Halbzylinderelementen, Halbkugelelementen, wellblechähnlichen Strukturen und dergleichen, eingebracht wird, und daß mittels eines Laserstrahls Informationen unter einem spitzen Winkel zur Aufzeichnungsträgerebene im Bereich dieser Reliefstruktur aufgezeichnet werden, wobei die der Aufzeichnungsrichtung zugewandten Schrägflächen der Reliefstruktur gegenüber den dazu abgewandten Schrägflächen unterschiedlich beschriftet werden, so daß die so aufgezeichneten Informationen - vom jeweiligen Betrachtungswinkel abhängig - unterschiedliche Erscheinungsformen zeigen.

## Claims

1. A data carrier, in particular identity card, having an outer layer or coating which visibly changes its color or contrast with the surroundings under the action of a laser beam, characterized in that at least this layer has a relief structure, preferably in the form of semicylindrical elements, hemispherical elements, corrugated structures or the like, and information is recorded at an acute angle to the data carrier plane in the area of said relief structure by means of a laser beam, the slopes of the relief structure facing the recording direction being inscribed differently to the slopes facing away therefrom so that the information thus recorded appears in different forms depending on the particular viewing angle.

2. A method for inscribing a data carrier, in particular identity card, having an outer layer or coating which visibly changes its color or contrast with the surroundings under the action of a laser beam, characterized in that a relief structure, preferably in the form of semicylindrical elements, hemispherical elements, corrugated structures and the like, is incorporated at least in this layer, and information is recorded at an acute angle to the data carrier plane in the area of said relief structure by means of a laser beam, the slopes of the relief structure facing the recording direction being inscribed differently to the slopes facing away therefrom so that the information thus recorded appears in different forms depending on the particular viewing angle.

## Revendications

1. Support d'enregistrement, en particulier carte d'identité pourvue d'une couche extérieure ou d'un revêtement qui sous l'effet d'un rayon laser modifie visiblement sa couleur ou son contraste par rapport à ses alentours, caractérisé en ce qu'au moins cette couche présente une structure en relief, de préférence sous la forme d'éléments demi-cylindriques, d'éléments hémisphériques, de structures semblables à des tôles ondulées ou similaires, et en ce que des informations sont enregistrées au moyen d'un rayon laser suivant un angle aigu par rapport au plan du support d'enregistrement dans la zone de cette structure en relief, les surfaces inclinées tournées vers la direction d'enregistrement étant écrites différemment par rapport aux surfaces inclinées détournées de cette direction de façon que les informations enregistrées - qui dépendent de l'angle d'observation respectif - présentent des formes apparentes différentes.

2. Procédé d'écriture d'un support d'enregistrement, en particulier d'une carte d'identité, pourvu d'une couche extérieure ou d'un revêtement qui sous l'effet d'un rayon laser modifie visiblement sa couleur ou son contraste par rapport à ses alentours, caractérisé en ce qu'une structure en relief est formée au moins dans cette couche, de préférence sous la forme d'éléments demi-cylindriques, d'éléments hémisphériques, de structures semblables à des tôles ondulées et similaires, et en ce que des informations sont enregistrées au moyen d'un rayon laser suivant un angle aigu par rapport au plan de support d'enregistrement dans la zone de cette structure en relief, les surfaces inclinées tournées vers la direction d'enregistrement étant écrites différemment par rapport aux surfaces inclinées détournées de cette direction de façon que les informations enregistrées - qui dépendent de l'angle d'observation respectif - présentent des formes apparentes différentes.
